# FASCICULE DE BREVET EUROPEEN

(11) **EP 2 003 272 B1**
(45) Date de publication et mention de la délivrance du brevet: **17.08.2011**
(21) Numéro de dépôt: 08290539.9
(22) Date de dépôt: 11.06.2008
(51) Int. Cl.: E05B 31/00, E05B 19/06, E05B 29/10

(54) **Cylindre de serrure à double moyens de verrouillage**
Schliesszylinder mit Doppelverriegelungssystem
Lock cylinder with double locking means

(30) Priorité: 12.06.2007 FR 0704166
(43) Date de publication de la demande: 17.12.2008
(73) Titulaire: Securidev, 75017 Paris (FR)
(72) Inventeur: Paradiz, Pavel, 1217 Vodice (SI); Vrtacnik, Rudi, 1241 Kamnik (SI); Tacchino, Lorenzo, 10093 Colegno (IT)
(74) Mandataire: Bertrand, Didier

(56) Documents cités:
- EP-A- 0 008 310
- EP-A- 0 103 532
- WO-A-2005/095738
- AT-B- 392 508
- DE-U1- 29 503 395
- US-A- 5 826 451
- US-A1- 2005 172 688

## Description

La présente invention se rapporte à un cylindre de serrure à double moyens de verrouillage apte à recevoir une clé plate pour déverrouiller les moyens de verrouillage.

Des cylindres de serrure connus comportent un stator et un rotor monté à rotation dans ledit stator, et le rotor présente un chemin de passage de clé axial, divisant le rotor en deux parties opposées. Ces parties opposées comprennent respectivement des goupilles de blocage et en vis-à-vis des goupilles d'entraînement pour verrouiller et pour déverrouiller le rotor en rotation à l'intérieur du stator. Les goupilles de blocage s'étendent directement en saillie du rotor et à l'intérieur du stator pour verrouiller le rotor en rotation, tandis qu'à l'opposé, les goupilles d'entraînement sont adaptées à venir repousser des pistons de blocage monté dans le stator et qui viennent s'étendre en saillie à l'intérieur du rotor pour le verrouiller en rotation. La clé plate présente deux faces opposées rainurées et entaillées pour constituer un code. Lorsque la clé plate est introduite dans le chemin de passage du rotor, les deux faces opposées, grâce aux rainures et aux entailles, provoquent alors un mouvement radial des goupilles, de façon à déverrouiller le rotor en rotation. Pour cela, les goupilles de blocage sont alors entraînées en mouvement vers l'intérieur du rotor, alors qu'à l'inverse, les goupilles d'entraînement viennent s'appuyer contre les pistons de blocage pour les entraîner et les chasser en dehors du rotor. De la sorte, le rotor est libre et déverrouillé en rotation à l'intérieur du stator.

On pourra se référer notamment au document FR 2 534 962, lequel décrit un tel cylindre de serrure.

Toutefois, ces mécanismes de blocage à goupilles sont bien connus, et même si les cylindres de serrure à double rangées de goupilles opposées l'une de l'autre, et présentant des goupilles en vis-à-vis à fonctionnement inverse, rendent plus complexes l'heure effraction, il n'en demeure pas moins que la réalisation de copies de clés plates ou le crochetage de ces cylindres est toujours possible.

Le document EP 0 103 532 A2 divulgue, selon le mode de réalisation représenté par les figures 9-12, un cylindre de serrure à clé plate, ledit cylindre comprenant un rotor monté à rotation dans un stator, ledit rotor présentant un chemin de passage de clé axial divisant ledit rotor en deux parties diamétralement opposées, lesdites parties comprenant des moyens de blocage radiaux pour verrouiller ledit rotor en rotation à l'intérieur dudit stator, ledit rotor étant adapté à recevoir une clé plate présentant deux faces opposées codées étant destinées à provoquer le mouvement radial desdits moyens de blocage radiaux, lorsque ladite clé plate est introduite dans ledit chemin de passage, de manière à déverrouiller ledit rotor en rotation, les moyens de blocage radiaux de l'une desdites parties comprenant un organe d'arrêt s'étendant en saillie dudit rotor dans ladite position de verrouillage et à l'intérieur dudit rotor dans ladite position de déverrouillage; et d'une part ladite une desdites parties opposées comprenant en outre des pistons de blocage à section cylindrique ou carrée montés transversalement entre ledit organe d'arrêt et ledit chemin de passage pour bloquer ledit organe d'arrêt dans ladite position de verrouillage, lesdits pistons de blocage à section cylindrique ou carrée présentant une encoche de réception dudit organe d'arrêt et à l'opposé, un ergot de guidage situé dans ledit chemin de passage, et d'autre part l'autre desdites partie opposées comprenant des goupilles d'entraînement montées coulissantes dans un orifice, tandis que le stator comporte des pistons de blocage montés coulissants dans un perçage; et l'une desdites faces opposées codées de la clé présentant une rainure de clé sinueuse coopérant avec ledit ergot de guidage, lorsque ladite clé plate est introduite dans ledit chemin de passage, pour provoquer l'entraînement transversal desdits pistons de blocage à section cylindrique ou carrée de manière à ajuster lesdites encoches au regard dudit organe d'arrêt et autoriser son mouvement radial vers l'intérieur dudit rotor, tandis que l'autre desdites faces opposées codées entraîne en translation lesdites goupilles d'entraînement qui viennent chasser leur piston de blocage en dehors du rotor.

En outre, le document WO 2005/095738 A2 divulgue une clé plate réversible pour cylindre de serrure, ladite clé comprenant deux demi-parties axiales symétriques l'une de l'autre par rapport à un axe de clé longitudinal qui s'étend entre lesdites demi-parties, ladite clé présentant deux faces opposées respectivement divisées en deux demi-faces codées correspondant auxdites demi-parties axiale; et lesdites demi-faces codées desdites deux faces opposées forment deux paires de demi-faces opposées l'une de l'autre, l'une des deux demi-faces d'une même paire présentant une rainure de clé sinueuse qui s'étend selon une direction axiale, tandis que l'autre demi-face présente des évidements adaptés pour coopérer avec des ergots de guidage et une rainure longitudinale échelonné de guidage.

Ainsi, un problème qui se pose et que vise à résoudre la présente invention est de fournir un cylindre de serrure plus complexe qui puisse être par conséquent plus difficile à déverrouiller par effraction, et permettant l'introduction d'une clé réversible.

Dans le but de résoudre ce problème, la présente invention propose, selon un premier objet, un cylindre de serrure à clé plate, ledit cylindre comprenant un rotor monté à rotation dans un stator, ledit rotor présentant un chemin de passage de clé axial, ledit chemin de passage divisant ledit rotor en deux parties diamétralement opposées, lesdites parties comprenant des moyens de blocage radiaux pour verrouiller ledit rotor en rotation à l'intérieur dudit stator, ledit rotor étant adapté à recevoir une clé plate présentant deux faces opposées codées, lesdites faces opposées codées étant destinées à provoquer le mouvement radial desdits moyens de blocage radiaux, lorsque ladite clé plate est introduite dans ledit chemin de passage, de manière à déverrouiller ledit rotor en rotation. Les moyens de blocage radiaux de l'une desdites parties comprend un organe d'arrêt, ledit organe d'arrêt s'étendant en saillie dudit rotor dans ladite position de verrouillage et à l'intérieur dudit rotor dans ladite position de déverrouillage. D'une part ladite une desdites parties opposées comprend en outre des lamelles de blocage montées transversalement entre ledit organe d'arrêt et ledit chemin de passage pour bloquer ledit organe d'arrêt dans ladite position de verrouillage, lesdites lamelles de blocage présentant une encoche de réception dudit organe d'arrêt et à l'opposé, un ergot de guidage situé dans ledit chemin de passage et d'autre part l'autre desdites partie opposées comprend des goupilles d'entraînement montées coulissante dans un orifice, tandis que le stator comporte des pistons de blocage montés coulissant dans un perçage ; et l'une desdites faces opposées codées coopère avec ledit ergot de guidage, lorsque ladite clé plate est introduite dans ledit chemin de passage, pour provoquer l'entraînement transversal desdites lamelles de manière à ajuster lesdites encoches au regard dudit organe d'arrêt et autoriser son mouvement radial vers l'intérieur dudit rotor, tandis que l'autre desdites faces opposées codées entraîne en translation lesdites goupilles d'entraînement qui viennent chasser leur piston de blocage en dehors du rotor.

Selon l'invention, ledit chemin de passage de clé axial est excentré et il présente une zone centrale axiale qui s'étend longitudinalement entre lesdits moyens de blocage radiaux desdites deux parties diamétralement opposées, et une zone excentrée axiale. Par ailleurs, et selon l'invention, les zones centrale et excentrée sont, selon une section droite, définies par deux empreintes symétriques l'une de l'autre par rapport à une droite excentrée qui s'étend entre les deux zones sensiblement parallèlement audit rotor. Ainsi, grâce à ces caractéristiques, une clé plate appropriée peut être réversible, c'est-à-dire qu'elle peut être introduite dans le chemin de passage axial dans deux positions différentes, décalées angulairement de 180° l'une de l'autre.

Ainsi, une caractéristique du cylindre de serrure réside dans la double mise en oeuvre de lamelles de blocage d'une part qui sont entraînées selon une direction transversale lorsque la clé est introduite dans le rotor, et qui viennent libérer l'organe d'arrêt lorsque leur encoche est précisément en regard de cet organe d'arrêt, et d'un système de goupilles et de pistons correspondants d'autre part où les goupilles, à l'inverse de l'organe d'arrêt, repoussent leur piston à l'extérieur du rotor. De la sorte, lorsque le rotor est entraîné en rotation à force dans le stator, et dans la mesure où la géométrie relative du point de contact entre l'organe d'arrêt et le stator est en plan incliné, comme on l'expliquera ci-après, l'organe d'arrêt peut être entraîné en translation vers l'intérieur du rotor et échapper alors au stator, tandis que simultanément et à l'inverse les pistons sont repoussés vers l'extérieur du rotor par les goupilles de manière à ce que la surface de contact entre goupilles et pistons coïncide avec la surface de joint entre rotor et stator. Le rotor est alors libre en rotation à l'intérieur du stator. Ainsi qu'on l'expliquera également ci-après, on utilise une pluralité de lamelles, avec respectivement des positions relatives des ergots de guidage et d'encoche différentes, de manière à coder la serrure ; cette combinaison de positions relatives différentes devant alors coïncider avec les surfaces codées de la clé plate. On observera qu'un tel double système faisant appel à deux techniques différentes de fonctionnement rend mal aisé l'effraction. En outre, le système à goupilles et pistons qui est déjà relativement mal aisé à crocheté, rend plus difficile encore cette effraction.

Avantageusement, lesdites empreintes des zones centrale et excentrée présentent deux nervures d'empreinte parallèles définissant une rainure d'empreinte longitudinale entre lesdites deux nervures d'empreinte.

Selon un mode de mise en oeuvre de l'invention particulièrement avantageux, ledit organe d'arrêt comprend une clavette montée sensiblement parallèlement audit chemin de passage de clé axial, et ladite clavette étant adaptée à coopérer avec lesdites lamelles. De la sorte, le rotor étant verrouillé en rotation dans le stator tant que la clavette n'est pas entièrement rétractée à l'intérieur du rotor, et la clavette ne pouvant être entièrement rétractée qu'à la condition que toutes les lamelles aient été positionnées de façon à ce que leur encoche soit en regard de la clavette, on comprend la difficulté qu'il y a à déverrouiller la serrure si on ne dispose pas de la clé plate correspondante. Et ce d'autant plus, que l'autre desdites deux parties diamétralement opposées du rotor est également équipée de moyens de blocages radiaux qui eux fonctionnent selon un mode différent. En effet, lorsque la clé plate est introduite dans le chemin de passage du rotor, elle vient coopérer par exemple avec des goupilles d'entraînement qui elles-mêmes viennent entraîner radialement des pistons de blocage solidaire du stator.

Avantageusement, ladite une desdites parties opposées présente une rainure axiale qui débouche à l'extérieur dudit rotor, et dans laquelle vient se loger la clavette. Ainsi qu'on l'expliquera ci-après, la clavette présente une embase sensiblement parallélépipédique rectangle pour être parfaitement guidée radialement en translation dans la rainure axiale, et à l'opposé, la clavette présente un bord libre arrondi afin de coopérer avec le stator.

Au surplus, ladite une desdites parties opposées présente des moyens formant ressort, par exemple des ressorts hélicoïdaux pour exercer une force de rappel sur ladite clavette, ladite force de rappel tendant à entraîner ladite clavette dans une position de repos en dehors de ladite rainure axiale, où elle verrouille la rotation du rotor dans le stator. Bien entendu, le bord libre arrondi de la clavette vient en appui à l'intérieur d'un évidement pratiqué dans le stator, tandis que son embase resta en prise dans la rainure axiale. La clavette ainsi à cheval sur le rotor et sur le stator vient interdire la rotation du rotor à l'intérieur du stator.

En outre, et selon un mode préféré de mise en oeuvre de l'invention, ledit rotor présente des fentes transversales pratiquées dans ladite une desdites parties opposées et débouchant dans ledit chemin de passage de clé axial, lesdites fentes transversales étant adaptées à recevoir lesdites lamelles de blocage pour les guider en translation transversale. De la sorte, les fentes transversales débouchent également dans la rainure axiale et ainsi, le mouvement transversal des lamelles dans ces fentes permet d'ajuster les encoches dans l'axe de la rainure axiale et ainsi autorisée le mouvement radial de la clavette vers l'intérieur du rotor. La clavette vient alors s'appuyer dans le fond de la rainure axiale. De plus, les fentes transversales communiquant avec le chemin de passage, les lamelles sont ajustées de façon à ce que leur ergot de guidage vienne s'étendre précisément dans le chemin de passage.

Selon un second objet, la présente invention propose une clé plate adaptée au cylindre de serrure décrite ci-dessus. Ladite clé plate comprend deux demi-parties axiales symétriques l'une de l'autre par rapport à un axe de clé longitudinal qui s'étend entre lesdites demi-parties, ladite clé plate présentant deux faces opposées respectivement divisées en deux demi-faces codées correspondant auxdites demi-parties axiale; et lesdites demi-faces codées desdites deux faces opposées forment deux paires de demi-faces opposées l'une de l'autre. L'une des deux demi-faces d'une même paire présente sur l'une des faces opposées, une rainure de clé sinueuse étant adaptée pour coopérer avec les ergots de guidage et qui s'étend selon une direction axiale, tandis que l'autre demi-face présente, sur l'autre face, deux rainures de clé longitudinales séparées par une nervure de clé entaillée longitudinale étant adaptée pour coopérer avec les goupilles d'entraînement pour chasser les pistons de blocage. Et les deux demi-faces de l'autre paire de demi-faces opposées présentent, sur ladite autre face, la même rainure sinueuse et à l'opposé, sur ladite une des faces opposées, les mêmes deux rainures de clé longitudinales séparées par la nervure. Grâces à ces caractéristiques, la clé plate objet de l'invention est réversible. En outre, grâce aux caractéristiques de la serrure précitée, en deux parties diamétralement opposées et incluant respectivement un dispositif à lamelles et organe de verrouillage, et un dispositif à goupilles et pistons, le panneton de la clé plate objet de l'invention également, ne nécessite pas d'entailles latérales, et ses bords latéraux sont rectilignes et parallèles entre eux. Cette caractéristique présente le double avantage de diminuer l'usure des éléments de codage de la clé et de permettre de former des bords moins saillants et par conséquent moins blessants.

Par ailleurs, ainsi qu'on l'expliquera ci-après, lorsque la clé plate est introduite dans le chemin de passage de clé, les ergots de guidage vont venir s'engager dans la rainure sinueuse, qui formera alors rampe pour les ergots de guidage. De la sorte, au fur et à mesure de l'enfoncement de la clé dans le rotor, les lamelles vont être entraînées en mouvement transversalement pour que leur encoche soit située dans l'alignement de la clavette. Simultanément, et à l'opposé, la nervure entaillée coopère avec des goupilles d'entraînement pour chasser des pistons de blocage.

D'autres particularités et avantages de l'invention ressortiront à la lecture de la description faite ci-après d'un mode de réalisation particulier de l'invention, donné à titre indicatif mais non limitatif, en référence aux dessins annexés sur lesquels :
- la Figure 1 est une vue schématique d'une section droite partielle d'un cylindre de serrure à clé plate conforme à l'invention et dans une première position de déverrouillage ;
- la Figure 2 est une vue schématique en perspective montrant un premier élément du cylindre représenté sur la Figure 1 ;
- la Figure 3 est une vue schématique en perspective d'un deuxième élément du cylindre représenté sur la Figure 1 ;
- la Figure 4 est une vue schématique d'une première section selon le plan IV-IV du premier élément représenté sur la Figure 2 ;
- la Figure 5 est une vue schématique d'une seconde section selon le plan V-V du premier élément représenté sur la Figure 2 ;
- la Figure 6 est une vue schématique de faces d'une clé plate conforme à l'invention ;
- la Figure 7 est une vue schématique en coupe selon le plan VII-VII de la clé plate représentée sur la Figure 6 ; et,
- la Figure 8 est une vue schématique en section droite partielle du cylindre tel qu'illustré sur la Figure 1 dans une seconde position de déverrouillage.

La Figure 1 illustre un cylindre de serrure 10 conforme à l'invention. Sur cette Figure 1, certains éléments sont représentés en traits continus dans une première position et d'autres en traits interrompus dans d'autres positions. Cependant, on s'attachera tout d'abord à décrire les éléments dont les contours sont en traits continus. Ainsi, le cylindre de serrure 10 présente un rotor 12 d'axe de symétrie A monté à rotation dans un stator 14. Le rotor de 12 est divisé en deux parties axiales diamétralement opposées, une première partie 16 incluant une clavette 18 formant un organe d'arrêt, et une seconde partie 20 incluant des goupilles d'entraînement et dont une seule goupille d'entraînement 22 en traits continus apparaît sur la Figure 1. La goupille d'entraînement 22 est montée coulissante transversalement dans un orifice 21 du rotor 12. Le rotor 12 présente également un chemin de passage de clé axial 24, qui s'étend latéralement et longitudinalement en séparant en deux la première et seconde parties 16, 20. Il est ici engagée, dans le chemin de passage de clé 24, une clé plate 26 codée que l'on détaillera dans la suite de la description. Le rotor 12 comporte également des lamelles de blocage, une seule lamelle de blocage 28 apparaissant ici en traits continus. Cette lamelle de blocage 28 présente, dans un bord d'appui 29, un ergot de guidage 30 qui débouche dans le chemin de passage 24, et à l'opposé un bord 32 dans lequel est ménagé une encoche carrée 34. La position relative de l'encoche carrée 34 et de l'ergot de guidage, détermine un code d'ouverture, que seule la clé plate 26 appropriée peut décoder.

La clavette 18 présente un bord supérieur arrondi 36 logé dans une rainure axiale arrondie 38 du stator 14 et à l'opposé une embase parallélépipédique rectangle 40. À l'opposé de la rainure axiale arrondie 38, et ici en regard de la goupille d'entraînement 22 logée dans le rotor 12, demeure un piston de blocage 42 monté coulissant dans un perçage 44 du stator 14.

On détaillera maintenant le rotor 12 représenté en perspective sur la Figure 2. Il est ici débarrassé des éléments décrits en référence à la Figure 1. Il présente une entrée de clé 46 prolongée par le chemin de passage de clé axial 24. Par ailleurs, cinq fentes transversales 48 régulièrement espacées sont ménagées dans la première partie axiale 16 et elles sont traversées dans leur partie médiane, par une rainure axial 50 de rotor. Les cinq fentes transversales 48 sont respectivement adaptées à recevoir chacune une lamelle de blocage 28, tandis que cette rainure axiale 50 est destinée à recevoir la clavette 18, au-dessus des lamelles de blocage 28. La clavette 18 est représentée en perspective sur la Figure 3. On y retrouve son embase 40, parallélépipédique rectangle et son bord supérieur arrondi 36. Cette clavette 18 présente une longueur sensiblement équivalente à la longueur de !a rainure axiale 50 représentée sur la Figure 2. Par ailleurs, la première partie axiale 16 du rotor 12 représenté sur cette Figure 2, comporte à chacune des extrémités 52, 54 de la rainure axiale 50, des ressorts hélicoïdaux non représentés permettant de repousser la clavette 18 vers l'extérieur du rotor 12.

On se reportera à la Figure 4, montrant une section droite du rotor 12 illustré sur la Figure 2 au niveau de l'une des fentes transversales 48. On retrouve alors sur cette Figure 4, la rainure axiale 50 et le chemin de passage de clé axial 24. Par ailleurs la fente transversale 48 débouche précisément dans le passage de clé axial 24 par l'intermédiaire d'un évidement 56. Cet évidement 56, permet, ainsi qu'on l'expliquera ci-après, le passage de l'ergot de guidage 30 des lamelles de blocage 28. En outre, la fente transversale 48 forme des portées d'appui 58 des lamelles de blocage 28 de chaque côté de l'évidement 56.

Le chemin de passage de clé axial 24 du rotor 12 est excentré et il présente une zone centrale axiale 60 située dans l'axe A du rotor 12 et une zone excentrée axiale 62, écartée de l'axe A du rotor 12. Par ailleurs, dans la zone centrale 60, la seconde partie 20 de rotor 12 présente deux premières nervures axiales 64, 66 de chemin de passage 24 et en saillie vers la première partie 16 de rotor 12, lesquelles première nervures 64, 66 définissent entre les deux une première rainure axiale 68 de chemin de passage 24 et forment une première empreinte. En outre, la première partie 16 de rotor 12, dans la zone excentrée 62, présente deux secondes nervures axiales 70,72 de chemin de passage 24 et en saillie vers la seconde partie 20. Les deux secondes nervures axiales 70, 72 définissent entre les deux une seconde rainure axiale 74 de chemin de passage 24 et forme une seconde empreinte ; les deux empreintes étant symétriques l'une de l'autre par rapport à une droite excentrée D qui s'étend axialement entre les deux zones 60, 62. Ainsi qu'on l'expliquera ci-après, de telles caractéristiques permettent d'introduire une clé plate appropriée dans deux orientations décalées angulairement de 180°.

On se reportera maintenant à la Figure 5, illustrant également une section droite du rotor 12 illustré sur la Figure 2, mais ici entre deux fentes transversales 48. Outre les éléments non référencés pour la clarté de l'exposé, on retrouve sur cette Figure le rotor 12 et ses première 16 et seconde partie 20 séparées l'une de l'autre par le chemin de passage 24. On retrouve également la rainure axiale 50 qui débouche à l'extérieur du rotor 12. Et à l'opposé de cette rainure axiale 50, dans la seconde partie 20, on retrouve l'orifice 21 adapté à recevoir une goupille d'entraînement, non représentée. En revanche, la fente transversale 48 n'apparaît pas sur cette Figure 5, car selon une section droite, les orifices 21 pratiqués dans la seconde partie 20 et à l'opposé les fentes transversales 48, dans la première partie de rotor 12 sont alternés. Cela permet une meilleure répartition de la matière pour former le rotor 12 et par conséquent une plus grande rigidité.

On se reportera à présent à la Figure 6 montrant une première face 75 de la clé plate 26 conforme à l'invention, représentée en section droite sur la Figure 1, et pour laquelle une protection est également recherchée.

Cette clé plate 26 comporte un panneton 76, lequel présente sur la Figure une première face divisée en deux demi-faces longitudinales et codées, une première 78 et une seconde 80, séparées fictivement par un plan P sensiblement perpendiculaire au plan moyen défini par la clé plate 24. La première demi-face 78 présente une rainure de clé sinueuse 82 qui s'étend selon une direction axiale sensiblement parallèle au plan P. Cette rainure de clé sinueuse 82 présente une partie évasée d'entrée 84 formant un entonnoir, à l'extrémité libre du panneton 76, cinq portions parallèles 86, 88, 90, 92, et 94 à ladite direction axiale et au plan P, et cinq portions inclinées 96, 98, 100, 102 et 104, entre les portions parallèles 86, 88, 90, 92, 94 et qui comme on l'expliquera ensuite, forment rampes. Les cinq portions parallèles 86, 88, 90, 92 et 94 sont espacées respectivement de la seconde demi-face 80 d'une distance prédéfinie, différentes les unes des autres, afin de constituer une première combinaison unique.

La seconde demi-face 80 présente elle, deux rainures de clé longitudinales, une première 106 située vers la première demi-face 78 et une seconde 108, éloignée de la seconde demi-face 80. Les deux rainures de clé longitudinales 106, 108 sont séparées l'une de l'autre par une nervure de clé entaillée longitudinale 110. Cette nervure de clé entaillée longitudinale 110 présente six entailles 112, 114, 116, 118,120 et 122, d'une profondeur prédéfinie. Chacune de ces six entailles peut être pratiquée selon différentes profondeurs, de manière à pouvoir constituer une seconde combinaison unique. Le nombre total de combinaisons offertes est alors le produit de toutes les possibilités de première combinaison et de toutes les possibilités de seconde combinaison.

On se référera à présent à la Figure 7, montrant le panneton 76 décrit en référence à la Figure 6 en coupe droite. On retrouve sur cette Figure 7, la première face 75 de la clé 26 et aussi une seconde face 124. On retrouve sur cette Figure 7, dans la seconde demi-face 80 l'une des six entailles 114 pratiquées dans la nervure de clé 110, et de part et d'autre les deux rainures de clé longitudinale 106, 108, tandis qu'on retrouve sur la première demi-face 78, la rainure de clé sinueuse 82.

On retrouve sur la seconde face 124, tous les éléments ménagés sur la première face 75 mais dans une position symétrique par rapport à un axe longitudinal de clé C. Ainsi ces mêmes éléments seront référencés par une même référence affectée d'un signe prime : « ' ». À l'opposé de la première demi-face 78 on retrouve une des six entailles 114' dans la nervure de clé 110', et de part et d'autre les deux rainures de clé longitudinales 106', 108', tandis qu'on retrouve sur la première demi-face 78', la rainure de clé sinueuse 82'.

Ainsi, la seconde demi-face 80' de la seconde face 124 et à l'opposé, la première demi-face 78 de la première face 75 constituent-elles une paire de demi-faces adaptée à venir déverrouiller en rotation le rotor 12, tout comme la seconde demi-face 80 de la première face 75 avec à l'opposé la première demi-face 78' de la seconde face 124.

De la sorte, grâce à cette symétrie de panneton 76 par rapport à l'axe longitudinal de clé C, la clé 26 est adaptée à être introduite dans le chemin de passage du rotor dans deux positions de clé décalées angulairement de 180° l'une de l'autre. Ainsi, la clé plate 26 est-elle réversible.

On se référera à nouveau à la Figure 1, afin de décrire le mode de fonctionnement du cylindre de serrure 10 à clé plate conforme à l'invention. Le rotor 12 est alors équipé de cinq lamelles de blocage 28, respectivement engagées dans les fentes transversales 48 et conférant une première partie du codage au cylindre de serrure. L'une des cinq lamelles de blocage 28 apparaît en traits continus, tandis que les autres apparaissent en traits discontinus. On observera que l'encoche carrée 34 présente une largeur équivalente à la largeur de l'embase 40 de la clavettes 18. Au surplus, le rotor 12 est muni de six goupilles d'entraînement 22, conférant au cylindre de serrure une seconde partie du codage.

Pour chacune des lamelles de blocage 28, l'encoche carrée 34 peut être ménagée dans le bord 32 dans cinq positions distinctes décalées latéralement ; l'une centrale, dans l'axe de l'ergot de guidage 30, et deux de chaque côté de l'ergot de guidage 30. Ainsi, la position relative de l'encoche carrée 34 et de l'ergot de guidage 30 pour chacune des lamelles de blocage 28 confère ladite première partie du codage du cylindre de serrure que seule la clé plate adaptée pourra décoder.

Ainsi, lorsque le panneton 76 de la clé plate codée 26 est introduit dans l'entrée de clé 46, l'une des deux premières demi-faces 78, 78', dans laquelle est ménagée la rainure sinueuse 82, 82', va venir s'ajuster en regard de la première partie 16 de rotor 12, tandis que l'une des deux secondes demi-faces 80, 80', va venir s'ajuster en regard de la seconde partie 20 de rotor 12, et ce dans la zone centrale axiale 60.

Au fur et à mesure de l'enfoncement du panneton 76 en translation dans le chemin de passage de clé 24, les ergots de guidage 30 viennent en prise dans la rainure sinueuse 82, 82', grâce à la partie en entonnoir 84 tandis qu'à l'opposé, les goupilles d'entraînement 22 viennent en appui contre la nervure de clé 110,110'. En outre, les lamelles de blocage 28 sont entraînées latéralement par l'intermédiaire des ergots de guidage 30 qui viennent successivement en appui dans les portions inclinées 96, 98, 100, 102 et 104, de la rainure sinueuse 80,80', qui forment alors rampes ; et simultanément les goupilles d'entraînement 22 sont successivement entraînées en translation par la nervure de clé 110, 110' entaillée.

Lorsque le panneton 76 est entièrement logé dans le chemin de passage 24, les ergots de guidage 30 des lamelles de blocage 28, sont respectivement maintenus en position fixe dans les portions parallèles 86, 88, 90, 92, et 94 de la rainure sinueuse 80, 80'. À l'opposé, les goupilles d'entraînement 22 du rotor 12 sont respectivement en appui dans les entailles 112, 114, 116, 118,120 et 122.

Si la clé plate codée 26 utilisée, correspond au cylindre de serrure 10 quelle est adaptée à déverrouiller, alors les encoches 34 des lamelles de blocage 28 sont alignées dans la rainure axiale 50 qui débouche vers l'extérieur du rotor 12 ; et au surplus, les goupilles d'entraînement 22 ont respectivement chassé leur piston de blocage 42 en dehors du rotor 12 de telle sorte que la surface de joint des pistons de blocage 42 et de leur goupille correspondante coïncide avec la surface de joint du rotor 12 et du stator 14.

De la sorte, la clavette 18 qui est maintenue en appui élastique dans la rainure axiale arrondie 38 du stator 14 va pouvoir se rétracter dans le rotor 12 lorsque la clé plate codée 26 est entraînée à force en rotation, puisqu'à l'opposé les pistons de blocage 42 sont repoussés dans le stator 14 et qu'ils n'interdisent plus la rotation du rotor 12.

En effet, la clavette 18 présentant son bord supérieur arrondi 36 qui est lui-même logé dans la rainure axiale arrondie 38 du stator 14, lorsque le rotor 12 est entraîné en rotation par l'intermédiaire de la clé plate 26, le bord supérieur arrondi 36 de la clavette 18 est entraîné en friction contre la paroi de la rainure axiale arrondie 38, de sorte que la clavette 18 est entraînée radialement dans le fond de la rainure axiale 50 vers l'intérieur du rotor 12 ainsi que le montre la Figure 8.

On retrouve sur cette Figure 8 les éléments identiques à ceux illustrés sur la Figure 1, la clavette 18 étant maintenant enfoncée entièrement dans la rainure axiale 50, et son embase 40 à l'intérieur des encoches 34 des lamelles de blocage 28. La clavette 18 est alors entièrement logée à l'intérieur du rotor 12, tout comme les pistons de blocage 42 sont repoussés dans le stator 14, de sorte que le rotor 12 peut être entraîné librement en rotation dans le stator 14 par l'intermédiaire de la clé plate codée 26.

## Revendications

1. Cylindre de serrure (10) à clé plate, ledit cylindre comprenant un rotor (12) monté à rotation dans un stator (14), ledit rotor (12) présentant un chemin de passage de clé axial (24), ledit chemin de passage divisant ledit rotor (12) en deux parties diamétralement opposées (16, 20), lesdites parties comprenant des moyens de blocage radiaux (18, 50, 22, 21) pour verrouiller ledit rotor (12) en rotation à l'intérieur dudit stator (14), ledit rotor (12) étant adapté à recevoir une clé plate (26) présentant deux faces opposées codées (78, 80' ; 78', 80), lesdites faces opposées codées (78, 80', 78', 80) étant destinées à provoquer le mouvement radial desdits moyens de blocage radiaux (18, 50, 22, 21), lorsque ladite clé plate (26) est introduite dans ledit chemin de passage (24), de manière à déverrouiller ledit rotor (12) en rotation, les moyens de blocage radiaux (18, 50) de l'une desdites parties comprenant un organe d'arrêt (18), ledit organe d'arrêt (18) s'étendant en saillie dudit rotor (12) dans ladite position de verrouillage et à l'intérieur dudit rotor (12) dans ladite position de déverrouillage;
tel que d'une part ladite une desdites parties opposées (16) comprend en outre des lamelles de blocage (28) montées transversalement entre ledit organe d'arrêt (18) et ledit chemin de passage (24) pour bloquer ledit organe d'arrêt (18) dans ladite position de verrouillage, lesdites lamelles de blocage (28) présentant une encoche de réception (34) dudit organe d'arrêt (18) et à l'opposé, un ergot de guidage (30) situé dans ledit chemin de passage (24), et d'autre part l'autre desdites partie opposées comprend des goupilles d'entraînement (22) montées coulissante dans un orifice (21), tandis que le stator (14) comporte des pistons de blocage (42) montés coulissant dans un perçage ; et l'une desdites faces opposées codées (78, 78') coopérant avec ledit ergot de guidage (30), lorsque ladite clé plate (26) est introduite dans ledit chemin de passage (24), pour provoquer l'entraînement transversal desdites lamelles de blocage (28) de manière à ajuster lesdites encoches (34) au regard dudit organe d'arrêt (18) et autoriser son mouvement radial vers l'intérieur dudit rotor (12), tandis que l'autre desdites faces opposées codées entraîne en translation lesdites goupilles d'entraînement (22) qui viennent chasser leur piston de blocage (42) en dehors du rotor (12) ;
et tel que ledit chemin de passage de clé axial (24) est excentré et il présente une zone centrale axiale (60) qui s'étend longitudinalement entre lesdits moyens de blocage radiaux (18, 50, 22, 21) et une zone excentrée axiale (62) ; lesdites zones centrale (60) et excentrée (62) étant, selon une section droite, définies par deux empreintes symétriques l'une de l'autre par rapport à une droite excentrée (D) qui s'étend entre les deux zones (60, 62) sensiblement parallèlement audit rotor (12).

2. Cylindre de serrure selon la revendication 1, **caractérisé en ce que** lesdites empreintes présentent deux nervures d'empreinte parallèles (64, 66 ; 70, 72) définissant une rainure d'empreinte longitudinale (68 ; 74) entre lesdites deux nervures d'empreinte.

3. Cylindre de serrure selon la revendication 1 ou 2, **caractérisé en ce que** ledit organe d'arrêt (18) comprend une clavette montée sensiblement parallèlement audit chemin de passage (24) de clé axial, ladite clavette coopérant avec lesdites lamelles (28).

4. Cylindre de serrure selon la revendication 3, **caractérisé en ce que** ladite une desdites parties opposées (16) présente une rainure axiale (50) débouchant à l'extérieur dudit rotor (12), ladite clavette (18) étant logée dans ladite rainure axiale (50).

5. Cylindre de serrure selon la revendication 4, **caractérisé en ce que** ladite une desdites parties opposées (16) présente des moyens formant ressort pour exercer une force de rappel sur ladite clavette (18), ladite force de rappel tendant à entraîner ladite clavette en dehors de ladite rainure axiale (50).

6. Cylindre de serrure selon l'une quelconque des revendications 1 à 5, **caractérisé en ce que** ledit rotor (12) présente des fentes transversales (48) pratiquées dans ladite une desdites parties opposées (16) et débouchant dans ledit chemin de passage de clé axial (24), lesdites fentes transversales étant adaptées à recevoir lesdites lamelles de blocage (28).

7. Clé plate (26) pour cylindre de serrure selon l'une quelconque des revendications 1 à 6, ladite clé plate (26) comprenant deux demi-parties axiales symétriques l'une de l'autre par rapport à un axe de clé longitudinal (C) qui s'étend entre lesdites demi-parties, ladite clé plate (26) présentant deux faces opposées (75, 124) respectivement divisées en deux demi-faces codées (78, 80 ; 78', 80') correspondant auxdites demi-parties axiale ; et lesdites demi-faces codées (78, 80 ; 78', 80') desdites deux faces opposées (75, 124) formant deux paires (78, 80' ; 80, 78') de demi-faces opposées l'une de l'autre, l'une des deux demi-faces d'une même paire présentant une rainure de clé sinueuse (82 ; 82') étant adaptée pour coopérer avec les ergots de guidage (30) et qui s'étend selon une direction axiale, tandis que l'autre demi-face présente deux rainures de clé longitudinales (106', 108' ; 106, 108) séparées par une nervure de clé entaillée longitudinale (110' ; 110) étant adaptée pour coopérer avec les goupilles d'entraînement (22) pour chasser les pistons de blocage (42).

## Claims

1. A lock cylinder (10) for a flat key, said cylinder comprising a rotor (12) rotatingly mounted within a stator (14), said rotor (12) having an axial key pathway (24), said pathway dividing said rotor (12) into two diametrically opposite parts (16, 20), said parts comprising radial blocking means (18, 50, 22, 21) intended to rotatingly lock said rotor (12) within said stator (14), said rotor (12) being adapted to receive a flat key (26) having two coded opposite faces (78, 80' ; 78', 80), said coded opposite faces (78, 80' ; 78', 80) being intended to cause the radial movement of said radial blocking means (16, 50, 22, 21) when said flat key (26) is introduced into said pathway (24), so as to rotatingly unlock said rotor (12), the radial blocking means (18, 50) of one of said parts comprising a stopping member (18), said stopping member (18) projecting out from said rotor (12) in said locking position and within said rotor (12) in said unlocking position ;
so that, on the one hand, said one of said opposite parts (16) further comprises blocking plates (28) transversely mounted between said stopping member (18) and said pathway (24) in order to block said stopping member (18) in said locking position, said blocking plates (28) having a receiving notch (34) for said stopping member (18) and at the opposite, a guiding spur (30) located on said pathway (24), and on the other hand, the other of said opposite parts comprises driving pins (22) slidingly mounted within a hole (21), while the stator (14) comprises blocking pistons (42) slidingly mounted within a borehole ; and one of said coded opposite faces (78, 78') cooperating with said guiding spur (30), when said flat key (26) is introduced into said pathway (24), to cause the transversal drive of said blocking plates (28) so as to adjust said notches (34) in front of said stopping member (18) and to allow its radial movement inwards said rotor (12), while the other of said coded opposite faces translates said driving pins (22) which come to drive their blocking piston (42) out of the rotor (12) ;
and so that said axial key pathway (24) is offset and has an axial central zone (60) which extends longitudinally between said radial blocking means (18, 50, 22, 21) and an axial offset zone (62) ; said central (60) and offset (62) zones being, in a straight cross-section, defined by two imprints symmetrically made the one to the other relative to an offset line (D) which extends between the two zones (60, 62) substantially in parallel to said rotor (12).

2. The lock cylinder according to claim 1, **characterized in that** said imprints have two parallel imprint ribs (64, 66 ; 70, 72) defining a longitudinal groove imprint (68 ; 74) between said two imprint ribs.

3. The lock cylinder according to claim 1 or 2, **characterized in that** said stopping member (18) comprises a cotter mounted substantially in parallel to said axial key pathway (24), said cotter cooperating with said plates (28).

4. The lock cylinder according to claim 3, **characterized in that** said one of said opposite parts (16) has an axial groove (50) opening outside of said rotor (12), said cotter (18) being received into said axial groove (50).

5. The lock cylinder according to claim 4, **characterized in that** said one of said opposite parts (16) is provided with spring means to exert a back force on said cotter (18), said back force tending to drive said cotter out of said axial groove (50).

6. The lock cylinder according to any of claims 1 to 5, **characterized in that** said rotor (12) is provided with transversal slits (48) practiced into said one of said opposite parts (16) and opening in said axial key pathway (24), said transverse slits being adapted to receive said blocking plates (28).

7. A flat key (26) for a lock cylinder according to any of claims 1 to 6, said flat key (26) comprising two axial half-parts symmetrically the one to the other relative to a longitudinal key axis (C) which extends between said half-parts, said flat key (26) having two opposite faces (75, 124) respectively divided in two coded half-faces (78, 80 ; 78', 80') corresponding to said axial half-parts ; and said coded half-faces (78, 80 ; 78', 80') of said two opposite faces (75, 124) making two pairs (78, 80' ; 80, 78') of half-faces, the one opposite to the other, one of the two half-faces of a same pair having a sinuous key groove (82 ; 82') being adapted to cooperate with the guiding spurs (30) and which extends in an axial direction, while the other half-face is provided with two longitudinal key grooves (106', 108' ; 106, 108) separated by a longitudinal cut-out key rib (110' ; 110) being adapted to cooperate with the driving pins (22) to drive out the blocking pistons (40).

## Patentansprüche

1. Schließzylinder (10) mit flachem Schlüssel, wobei der Zylinder einen Rotor (12) umfasst, welcher zu einer Rotation in einem Stator (14) montiert bzw. angeordnet ist, wobei der Rotor (12) einen axialen Schlüsseldurchtrittsweg (24) aufweist, wobei der Durchtrittsweg den Rotor (12) in zwei, einander diametral gegenüberliegende Teile (16, 20) unterteilt, wobei die Teile radiale Blockademittel (18, 50, 22, 21) für ein Verriegeln des Rotors (12) gegenüber einer Rotation im Inneren des Stators (14) umfassen, wobei der Rotor (12) adaptiert ist, einen flachen Schlüssel (26) aufzunehmen, welcher zwei gegenüberliegende codierte Flächen bzw. Seiten (78, 80'; 78', 80) aufweist, wobei die gegenüberliegenden codierten Seiten (78, 80'; 78', 80) dazu bestimmt sind, die radiale Bewegung der radialen Blockademittel (18, 50, 22, 21) zu bewirken, wenn der flache Schlüssel (26) in den Durchtrittsweg (24) eingebracht wird, um den Rotor (12) für eine Rotation zu entriegeln, wobei die radialen Blockademittel (18, 50) des einen der Teile ein Sperr- bzw. Verriegelungsorgan (18) umfassen, wobei sich das Verriegelungsorgan (18) vorspringend von dem Rotor (12) in der Verriegelungsposition und im Inneren des Rotors (12) in der Entriegelungsposition erstreckt;
so dass einerseits eines der gegenüberliegenden Teile (16) darüber hinaus Blockadelamellen (28) umfasst, welche quer zwischen dem Verriegelungsorgan (18) und dem Durchtrittsweg (24) montiert bzw. angeordnet sind, um das Verriegelungsorgan (18) in der Verriegelungsposition zu blockieren, und wobei die Blockadelamellen (28) eine Aufnahmekerbe (34) des Verriegelungsorgans (18) und gegenüberliegend einen Führungsvorsprung (30) aufweisen, welcher in dem Durchtrittsweg (24) angeordnet ist, und andererseits das andere der gegenüberliegenden Teile Mitnahmestifte (22) umfasst, welche gleitend in einer Öffnung (21) montiert bzw. angeordnet sind, während der Stator (14) Blockadekolben (42) umfasst, welche gleitend in einer Bohrung montiert sind; und wobei eine der gegenüberliegenden codierten Seiten (78, 78') mit dem Führungsvorsprung (30) zusammenwirkt, während der flache Schlüssel (26) in den Durchtrittsweg (24) eingebracht ist bzw. wird, um die transversale Mitnahme der Blockadelamellen (28) derart zu bewirken, um die Kerben (34) im Hinblick auf das Verriegelungsorgan (18) einzustellen und seine radiale Bewegung zum Inneren des Rotors (12) zu erlauben, während die andere der gegenüberliegenden codierten Flächen translatorisch die Mitnahmestifte (22) mitnimmt bzw. antreibt, welche ihren Blockadekolben (42) aus dem Rotor (12) treiben bzw. beaufschlagen werden;
und so dass der axiale Schlüsseldurchtrittsweg (24) exzentrisch ist und eine axiale zentrale Zone (60), welche sich in Längsrichtung zwischen den radialen Blockademitteln (18, 50, 22, 21) erstreckt, und eine axiale exzentrische Zone (62) aufweist; wobei die zentrale (60) und exzentrische (62) Zone gemäß einem geraden bzw. normalen Querschnitt durch zwei relativ zu einer exzentrischen Geraden (D) zueinander symmetrische Vertiefungen bzw. Prägungen definiert sind, welche sich zwischen den zwei, im Wesentlichen zum Rotor (12) parallelen Zonen (60, 62) erstrecken.

2. Schließzylinder nach Anspruch 1, **dadurch gekennzeichnet, dass** die Prägungen zwei parallele Prägungs- bzw. Vertiefungsrippen (64, 66; 70, 72) aufweisen, welche eine longitudinale Prägungs- bzw. Vertiefungsrille (68; 74) zwischen den zwei Prägungsrippen definieren.

3. Schließzylinder nach Anspruch 1 oder 2, **dadurch gekennzeichnet, dass** das Verriegelungsorgan (18) einen Keil umfasst, welcher im Wesentlichen parallel zu dem axialen Durchtrittsweg (24) des Schlüssels montiert ist, wobei der Keil mit den Lamellen (28) zusammenwirkt.

4. Schließzylinder nach Anspruch 3, **dadurch gekennzeichnet, dass** eines der gegenüberliegenden Teile (16) eine axiale Rille (50) aufweist, welche außerhalb des Rotors (12) mündet, wobei der Keil (18) in der axialen Rille (50) angeordnet ist.

5. Schließzylinder nach Anspruch 4, **dadurch gekennzeichnet, dass** eines der gegenüberliegenden Teile (16) Mittel aufweist, welche eine Feder bilden, um eine Rückholkraft auf den Keil (18) auszuüben, wobei die Rückholkraft dazu tendiert, den Keil über die axiale Rille (50) hinaus mitzunehmen.

6. Schließzylinder nach einem der Ansprüche 1 bis 5, **dadurch gekennzeichnet, dass** der Rotor (12) transversale Schlitze (48) aufweist, welche in dem einen der gegenüberliegenden Teile (16) ausgebildet bzw. hergestellt sind und in dem axialen Schlüsseldurchtrittsweg (24) münden, wobei die transversalen Schlitze adaptiert sind, die Blockadelamellen (28) aufzunehmen.

7. Flacher Schlüssel (26) für einen Schließzylinder gemäß einem der Ansprüche 1 bis 6, wobei der flache Schlüssel (26) zwei axiale Halbteile umfasst, welche symmetrisch zueinander relativ zu einer Längsachse (C) des Schlüssels sind, welche sich zwischen den Halbteilen erstreckt, wobei der flache Schlüssel (26) zwei gegenüberliegende Flächen bzw. Seiten (75, 124) aufweist, welche jeweils in zwei codierte Halbflächen (78, 80; 78', 80') entsprechend den zwei axialen Halbteilen unterteilt sind; und wobei die codierten Halbflächen (78, 80; 78', 80') der zwei gegenüberliegenden Flächen (75, 124) zwei Paare (78, 80'; 80, 78') von zwei einander gegenüberliegenden Halbflächen bilden, wobei eine der zwei Halbflächen eines Paares eine gewundene bzw. gebogene Schlüsselrille (82; 82') aufweist, welche adaptiert ist, mit den Führungsvorsprüngen (30) zusammenzuwirken und welche sich längs einer axialen Richtung erstreckt, während die andere Halbfläche zwei longitudinale Schlüsselrillen (106', 108'; 106, 108) aufweist, welche durch eine longitudinale vertiefte bzw. gekerbte Schlüsselrippe (110'; 110) getrennt sind, welche adaptiert ist, mit den Mitnahmestiften (22) zusammenzuwirken, um die Blockadekolben (42) anzutreiben.
